# FASCICULE DE BREVET EUROPEEN

(11) **EP 0 186 536 B1**
(45) Date de publication et mention de la délivrance du brevet: **03.01.1990**
(21) Numéro de dépôt: 85402193.8
(22) Date de dépôt: 13.11.1985
(51) Int. Cl.: F22B 37/48, F28G 1/16

(54) **Dispositif d'enlèvement des boues pour installation de nettoyage de la plaque tubulaire d'un générateur de vapeur et générateur de vapeur comportant un tel dispositif**
Apparat zum Entfernen von Schlamm für eine Reinigungseinrichtung von einer Dampferzeugerrohrplatte und Dampferzeuger mit solchem Apparat
Apparatus for removing sludge for a cleaning installation of a steam generator tube sheet, and steam generator having such an apparatus

(30) Priorité: 13.11.1984 FR 8417289
(43) Date de publication de la demande: 02.07.1986
(73) Titulaire: FRAMATOME, 92400 Courbevoie (FR)
(72) Inventeur: Lebouc, Bernard, F-92400 Courbevoie (FR)
(74) Mandataire: Fort, Jacques

(56) Documents cités:
- EP-A- 0 084 867
- FR-A- 2 099 241

## Description

La présente invention concerne les dispositifs d'enlèvement des boues pour installation de nettoyage de la plaque tubulaire de générateur de vapeur comportant, dans une enceinte cylindrique fermée par la plaque, un faisceau de tubes parallèles reliés à la plaque, parcourus par un fluide primaire à haute température, dispositifs du type comportant au moins un ensemble insérable d'alimentation en liquide et d'aspiration de boues.

L'invention concerne plus particulièrement les dispositifs d'enlèvement permettant d'organiser, sur la plaque, une circulation de liquide de nettoyage par injection d'un liquide de nettoyage, généralement d'eau, à la périphérie de la plaque et sous incidence presque rasante et par aspiration de l'eau qui se rassemble à la périphérie de la plaque.

L'installation comporte généralement, en plus du dispositif, au moins une lance déplaçable radialement entre deux nappes adjacentes de tubes, parallèlement à la plaque tubulaire et à proximité de celle-ci, la lance présentant une partie terminale munie de buses dirigeant des jets obliques vers la plaque tubulaire.

On connaît déjà de nombreux dispositifs du type défini ci-dessus. Le document FR-A-2.352.269 décrit par exemple un dispositif qui comprend deux ensembles qu'on insère dans l'enceinte à travers un trou obturable de cette dernière. Chaque ensemble se compose de deux buses d'entrée dirigées symétriquement et dans le sens tangentiel et de deux buses de sortie. On réalise ainsi deux écoulements circonférentiels en demi-cercle à la périphérie de la plaque tubulaire. Ce dispositif a toutefois des inconvénients notables. En particulier, les buses sont introduites à travers l'enveloppe par le même trou qu'une lance ou des lances d'attaque des dépôts sur la plaque. L'ensemble représente donc un encombrement tel qu'il ne peut être inséré que par un trou de diamètre important. Or, on ne trouve de tels trous d'accès que sur certains générateurs de vapeur et au surplus ces trous sont en général placés très au-dessus de la plaque tubulaire, ce qui complique considérablement la réalisation et la mise en place du dispositif. Le document FR-A-2.514.108 décrit de son côté une installation dans laquelle le dispositif d'enlèvement des boues et les lances ne sont pas introduits dans l'enveloppe par des trous différents, ce qui simplifie notablement la réalisation. Cependant, le dispositif d'enlèvement suivant ce document comporte encore des éléments d'injection de liquide de nettoyage et des éléments d'aspiration qui constituent des ensembles distincts devant être insérés séparément, ce qui augmente la durée et la complexité des opérations de mise en place et d'enlèvement.

La présente invention vise notamment à fournir un dispositif d'élimination des boues pour installations de nettoyage de plaques tubulaires répondant mieux que ceux antérieurement connus aux exigences de la pratique, notamment en ce qu'il est de structure simple et aisée à mettre en place, et garantit un bon balayage des boues mises en suspension par des lances d'attaque de la couche de boue qui s'est progressivement formée et durcie au cours du fonctionnement du générateur.

Dans ce but l'invention propose un dispositif du type ci-dessus défini, conforme à la partie caracté- risante de la revendication 1.

Dans la pratique, la conduite pourra être maintenue dans la pipe, dans sa partie courante, par des centreurs ajourés répartis le long de la conduite.

La pipe est avantageusement munie d'une bride de fixation étanche sur le trou d'accès ménagé dans l'enveloppe. Sur certains générateurs de vapeur, comportant un trou de petite dimension, dit « trou d'oeil », placé à proximité immédiate de la plaque, il sera possible d'utiliser une pipe ayant une partie terminale rigide et dont la courbure permanente est suffisamment élevée pour que cette partie terminale puisse être engagée à travers un trou d'oeil jusqu'au moment où elle vient à proximité immédiate de la plaque tubulaire, sans qu'elle vienne buter contre les tubes d'échange placés à la périphérie du faisceau. Dans d'autres cas, l'épaisseur de l'enveloppe, la distance libre entre le faisceau et l'enveloppe et/ou la dimension du trou d'accès seront telles qu'il sera nécessaire de constituer le tronçon terminal de la pipe par un flexible. Celui-ci peut avoir le rayon de courbure élevé requis pour l'introduction, puis fléchir de façon à assurer un bon contact entre le débouché de la pipe et la plaque en fin d'insertion de la pipe. Dans la pratique ce tronçon flexible pourra être constitué par un soufflet.

L'invention est applicable quelle que soit la maille du réseau de répartition du tube d'échange dans le faisceau. En particulier, le dispositif est adaptable à un échangeur dont les tubes sont répartis suivant un réseau carré et il peut alors notamment coopérer avec des lances d'attaque des boues du genre décrit dans le document FR-A-2.514.108 déjà mentionné. Le dispositif peut également être utilisé dans un échangeur de chaleur où les tubes sont répartis suivant un réseau triangulaire. Dans ce cas, il sera avantageusement associé à une lance ou des lances d'attaque des boues suivant les trois directions de la maille du réseau.

L'invention sera mieux comprise à la lecture de la description qui suit de modes particuliers d'exécution, donnés à titre d'exemples non limitatifs. la description se réfère aux dessins qui l'accompagnent, dans lesquels :
- la figure 1 est une vue en coupe verticale de la partie basse d'un générateur de vapeur, montrant les constituants principaux que l'on retrouve dans la majorité des générateurs de vapeur,
- la figure 2 montre l'un des ensembles de circulation et d'aspiration destinés à constituer un dispositif d'enlèvement des boues utilisables dans un générateur de vapeur du genre montré en figure 1,
- la figure 3 est une vue de détail, en coupe suivant la ligne III-III de la figure 2,
- la figure 4 est une vue schématique en perspective montrant l'ensemble de la figure 2 isolée,
- la figure 5, similaire à la figure 2, montre une variante de réalisation,
- la figure 6, similaire à la figure 2, montre un ensemble d'aspiration utilisable dans un dispositif d'élimination des boues constituant une autre variante encore,
- les figures 7 et 8 sont des vues schématiques, respectivement depuis le dessus et en coupe suivant un plan vertical, montrant la disposition relative d'un ensemble suivant la figure 5 et de lances d'injection,
- la figure 9 est un schéma montrant les diverses zones de la plaque tubulaire à attaquer à la lance dans le cas d'un réseau de tubes d'échange à maille triangulaire,
- la figure 10 est une vue schématique, en demi-coupe de la tête d'injection d'une lance d'attaque des boues, permettant d'obtenir les trois directions d'attaque indiquées sur la figure 9,
- les figures 10A, 10B, 10C et 10D sont des schémas en coupe suivant les plans A, B, C et D de la figure 10,
- la figure 11, similaire à la figure 8, montre la mise en oeuvre de la lance de la figure 10,
- la figure 12, similaire à la figure 7, montre une réalisation possible du dispositif dans le cas d'un réseau à maille triangulaire.
- Avant de décrire l'invention, il peut être utile de rappeler brièvement la constitution des parties concernées par l'invention d'un générateur de vapeur pour réacteur refroidi et modéré à l'eau légère.

Le générateur de vapeur montré en figure 1 comporte une enceinte sous pression de forme cylindrique 1 fermée à sa partie basse par une plaque tubulaire 2 dans laquelle sont dudgeonnées et soudées les parties terminales de tubes en U d'échange thermique, tels que le tube 7. L'enceinte se prolonge, sous la plaque 2, par un dôme délimitant une boîte à eau 3, séparée par une cloison verticale 4 en un compartiment où l'eau primaire chaude provenant du réacteur arrive par une tubulure et un compartiment de sortie d'où l'eau primaire s'échappe vers le réacteur par une tubulure 6. Entre les deux compartiments l'eau primaire circule dans les tubes en U.

Entre le faisceau de tubes en U 7 et l'enceinte 1 est placée une enveloppe secondaire 8. L'enveloppe secondaire 8 se termine au-dessus de la plaque tubulaire en laissant subsister un espace permettant à l'eau secondaire et à l'eau de recir- culation qui descendent par l'espace annulaire compris entre l'enceinte et l'enveloppe d'alimenter la zone occupée par le faisceau, immédiatement au-dessus de la plaque tubulaire. Une plaque de répartition 11 comportant une ouverture centrale 12 est disposée au-dessus de la plaque tubulaire 2. Les branches chaudes et froides des tubes 7 sont séparées par une zone diamétrale libre 13, dite « rue d'eau où sont placées des entretoises 14 et une rampe de purge en continu 15.

L'introduction des outils de nettoyage de la plaque ne peut se faire que par des trous ménagés dans l'enceinte. L'enceinte 1 représentée comporte deux trous de relativement grand diamètre 17 dits « trous de poing » situés face à la « rue d'eau » et au niveau de la plaque de répartition 11. Deux trous plus petits, habituellement dénommés « trous d'œil », sont alignés dans une direction perpendiculaire à celle des « trous de poing » à distance faible de la plaque tubulaire 2. Souvent, deux « trous d'oeil » 1₆ sont également prévus au-dessous des « trous de poing ». Les trous 17 et 16, obturés en fonctionnement normal par des tapes, correspondent à des ouvertures ménagées dans l'enveloppe 8. En général l'enceinte 1 est entourée par une casemate (non représentée) dont le rôle est notamment d'arrêter les pièces et débris projetés en cas d'incident.

Les générateurs de vapeur ne sont pas tous munis à la fois de « trous de poing » et de « trous d'œil ». Mais on trouve toujours au moins l'un ou l'autre de ces types de trous.

Pour éliminer les boues qui s'accumulent sur la plaque tubulaire 2, on utilise généralement une installation ayant d'une part des moyens d'attaque de la couche de boue, comportant au moins une lance insérable dans l'enceinte, et d'autre part un dispositif d'enlèvement. Ce dernier comporte plusieurs organes insérables dans l'enceinte à travers les « trous d'œil » ou les « trous de poing ».

L'ensemble insérable montré en figures 2 à 4 est destiné à être introduit dans l'enceinte 1 à travers un « trou d'oeil » 16 situé à 90° de la rue d'eau. Cet ensemble 18 se compose d'une pipe d'aspiration 20 munie d'une bride 22 destinée à s'appliquer de façon étanche sur l'enceinte, autour du « trou d'oeil », en remplacement de la tape d'obturation. La partie arrière de cette pipe est munie d'un . raccord d'aspiration 24 prévu pour être relié par l'intermédiaire d'un flexible 26 à une pompe d'aspiration (non représentée). La partie terminale 28 de la pipe 20 insérable dans l'enceinte présente une forme telle que tout à la fois elle puisse être introduite sans se coincer contre l'alésage du « trou d'oeil » ou venir en butée contre les tubes d'échange et, l'orsqu'elle est en place, elle s'appuie contre la plaque tubulaire 2. L'extrémité de la pipe 20 est avantageusement renflée et munie de doigts terminaux 30 tels que le débouché de la pipe soit légèrement immergé dans la couche d'eau qui va recouvrir la partie périphérique de la plaque lors du fonctionnement.

L'ensemble 18 comprend également des moyens de mise en circulation de l'eau sur la plaque, comprenant une tuyauterie rigide 32 maintenue coaxialement à la pipe par des centreurs ajourés non représentés. La partie arrière de la tuyauterie 32 fait saillie hors de la pipe et est munie d'un embout 34 de raccordement à un flexible d'amenée d'eau sous haute pression (300 bars par exemple). L'extrémité aval de la tuyauterie 32 débouche dans une buse ou tête de projection d'eau 36 pouvant avoir la constitution montrée en figure 3. Cette buse est munie d'un gicleur 38 de formation d'un jet dirigé à peu près perpendiculairement à la buse, dans le sens circonférentiel de l'enceinte. Le jet émis doit être sous incidence rasante. Dans la pratique un angle de 80^{*} environ sur la verticale sera généralement approprié.

En règle générale, deux ensembles du type montré en figures 2 à 4 seront insérés par des « trous d'oeil opposés dans l'enceinte, les buses étant orientées de façon à coopérer pour organiser une circulation circonférentielle de même sens sur toute la périphérie de la plaque. Les figures 7 et 8 montrent une installation comportant un dispositif d'enlèvement des boues à deux ensembles 18 reliés à un système hydraulique qui peut être porté par un véhicule afin d'être transportable en bloc d'un générateur de vapeur à un autre.

Ce système pourra également porter le système d'alimentation en eau sous pression de lances 40. La figure 7 montre l'emploi de deux lances introduites par des « trous d'oeil "16 placés dans la rue d'eau. Chacune de ces lances est déplaçable suivant son axe par un ensemble à servo-moteur 42 fixé sur une bride de « trou d'œil ». Chacun de ces servo-moteurs est commandé, à partir du système, en synchronisme avec l'alimentation en eau des lances, de façon qu'il y ait une séquence d'envoi de jets dans chacun des ligaments (espaces intertubulaires) du faisceau de tubes 7. Les lances peuvent avoir une des constitutions décrites dans les demandes de brevet déjà mentionnées. Elles peuvent être composées d'une tête et de tronçons tubulaires raccordables les uns aux autres, à assemblage et démontage rapide. On peut utiliser plusieurs têtes à succession, comportant des gicleurs d'envoi de jets d'eau avec des angles d'impact de plus en plus faibles, de façon à balayer la totalité de la plaque tubulaire. La figure 8 montre par exemple le cas où l'on effectue en succession, des tirs suivant des angles allant de 25' à 85".

Si l'enceinte comporte également des « trous de poing •, l'installation peut être complétée par des pipes d'aspiration supplémentaires introduites par ces trous. Il n'est pas nécessaire de décrire ici le fonctionnement de l'installation qui s'effectue suivant un cycle similaire à celui dont une description est donnée dans le document FR-A-2.514.108 déjà mentionné.

L'ensemble montré en figure 5 (où les éléments correspondant à ceux de la figure 2 sont désignés par le même numéro de référence) se différencie du précédent essentiellement par la forme donnée à la pipe 28. La partie courbe de cette dernière présente un rayon nettement supérieur à celui de 1 pipe à la figure 2. Elle sera utilisée dans le cas où le « trou de poing est proche de la plaque 2 ou lorsque l'espace disponible entre l'enceinte et le faisceau de tube est suffisamment important.

La figure 6 montre un ensemble constituant un autre mode encore de réalisation, utilisable lorsque la courbure qu'il faut donner à la buse 28 pour éviter d'interférer avec le faisceau de tubes est incompatible avec la venue du débouché en appui sur la plaque tubulaire. Dans le mode de réalisation de la figure 6, la partie terminale de la pipe 28 est constituée non plus par une tubulure rigide, mais par un soufflet déformable 44. Ce soufflet est raccordé par soudure à un embout 46 vissé dans le renflement terminal de la pipe, renflement qui est traversé par la buse 36. Lorsque le soufflet a le contour indiqué en traits plein sur la figure 6, il permet d'introduire la pipe dans l'enceinte 1. Ce soufflet peut prendre la forme indiquée en tirets pour venir s'appuyer par des doigts 30 d'une couronne terminale sur la plaque 2. L'utilisation d'un soufflet compressible a l'avantage supplémentaire de permettre d'utiliser un même ensemble pour des générateurs de vapeur ayant des distances variables entre « trou d'oeil » et « plaque tubulaire ».

L'installation montrée en figures 7 et 8 est destinée à être mise en oeuvre dans un générateur de vapeur où les tubes sont répartis suivant un réseau carré ou du moins rectangulaire. Mais l'invention est également applicable au cas d'un générateur où les tubes sont répartis suivant une maille triangulaire. La figure 9 montre très schématiquement la disposition relative de quelques tubes 7 dans ce cas. La lance introduite par la rue d'eau 13 doit alors diriger des jets suivant les trois directions indiquées par des flèches. Pour cela il suffit de disposer d'une lance comportant des gicleurs dirigés suivant les directions appropriées. On peut également déplacer successivement dans la « rue d'eau plusieurs lances dont certaines fournissent des jets obliques et non pas perpendiculaire à la lance, comme cela est décrit par exemple dans le document US-A-2.112.896.

Mais il est apparu que les boues arrachées par les jets sous haute pression risquaient, dans le cas d'un réseau à maille triangulaire, de se redéposer et ce quel que soit le genre de circulation périphérique réalisé. Suivant un aspect de l'invention, cet inconvénient est écarté en munissant les lances de gicleurs orientés suivant les trois directions du réseau ayant des inclinaisons sur l'horizontale telles que les différentes zones de la plaque tubulaire ne reçoivent pas toutes l'ensemble des jets au cours du déplacement des lances. De façon plus précise, on a constaté que des résultats particulièrement avantageux étaient obtenus lorsque les gicleurs étaient orientés de façon à ce que :
- une zone centrale de la plaque, de forme triangulaire, délimitée par la rue d'eau 13 et par le point 44 d'intersection de deux lignes 43 partant approximativement des extrémités de ia rue d'eau et orientées suivant les directions du réseau obliques à la rue d'eau, reçoive des jets dans les trois directions,
- une zone externe, délimitée par le point 44, les deux lignes 43 provenant des extrémités de la rue d'eau et l'enceinte 1, reçoive uniquement des jets perpendiculaires à la rue d'eau, et
- les deux zones latérales restantes reçoivent des jets suivant une seule direction perpendiculaire à la rue d'eau et une direction oblique.

Les figures 10, 10A-10D et 11 montrent comment ce type d'attaque des boues peut être réalisé par une disposition appropriée des gicleurs 46-52 dont seuls les axes sont montrés sur les figures 10A à 10D. La figure 11 montre de plus un ensemble 18 introduit par un «trou d'oeil » 16. Quatre ensembles de ce genre peuvent être introduits à travers l'enceinte 1. On peut également prévoir uniquement deux ensembles complets 18 comportant une buse de projection d'eau, les deux autres ensembles assurant uniquement l'aspiration. On peut même prévoir uniquement l'aspiration en comptant sur les jets projetés par les lances 40 pour assurer le balayage.

La Figure 12 montre un dispositif d'enlèvement de boues destiné à un générateur à faisceau à maille triangulaire, d'un type ayant un préchauffeur qui divise la base de la partie secondaire en deux demi-faisceaux (en haut et en bas de la figure) séparés par une cloison médiane 56 et une jupe 54.

Le dispositif comporte deux lances 40 du type montré en Figure 11, introduites par deux trous de poing opposés 17. Deux ensembles d'enlèvement 18, qui assurent l'aspiration des boues en suspension et l'injection d'eau de balayage et de circulation, sont introduits par des trous d'oeil diamétralement opposés à faible distance angulaire d'une des lances. Chacun de ces ensembles 18 (dont un seul est représenté) est associé à un ensemble 58 qui n'assure que l'aspiration d'eau chargée en boue. Deux buses doubles 60 introduites par des trous d'oeil, à 90' des lances, débouchent dans l'espace compris entre l'enceinte 1 et la jupe 2 et permettent d'injecter de l'eau sous haute pression de nettoyage de cet espace. L'eau ainsi introduite est reprise par les ensembles 18 et 58.

La constitution générale des lances pourra être une de celles décrites plus haut. En règle générale, un trou permettant à de l'eau sous haute pression de s'échapper vers le haut sera prévu pour équilibrer les efforts exercés sur la lance.

## Revendications

1. Dispositif d'enlèvement des boues pour installation de nettoyage de la plaque tubulaire (2) d'un générateur de vapeur comportant, dans une enceinte cylindrique (1) fermée par la plaque, un faisceau de tubes parallèles (7) reliés à la plaque et parcourus par un fluide primaire, le dispositif comportant au moins un ensemble (18) insérable d'alimentation en liquide et d'aspiration de boues, caractérisé en ce que ledit ensemble comporte une pipe d'aspiration (20) ayant une partie courbe et une conduite (32) placée à l'intérieur de la pipe, destinée à être reliée à une alimentation en liquide de nettoyage, terminée par une buse (36) de projection du liquide dans une direction transversale à la partie courbe de la pipe, suivant une trajectoire rasante par rapport à l'horizontale, et en ce que la buse se termine par une tête de projection traversant la paroi latérale de la pipe.

## Revendications

2. Dispositif selon la revendication 1, caractérisé en ce que la conduite est maintenue dans sa partie courante par des centreurs ajourés répartis le long de la conduite.

3. Dispositif selon la revendication 1 ou 2, caractérisé en ce que la pipe est terminée par un tronçon déformable (44).

4. Dispositif selon l'une quelconque des revendications précédentes, caractérisé en ce que la pipe se termine par des doigts d'appui.

5. Générateur de vapeur muni d'un dispositif amovible selon l'une quelconque des revendications 1 à 4, caractérisé en ce que l'enceinte du générateur est percée d'un trou (16, 17) situé à proximité de la plaque tubulaire, en ce que ladite partie courbe a une forme telle qu'elle soit insérable dans l'enveloppe par le trou débouche vers le bas et se termine alors à proximité immédiate de la plaque, entre l'enceinte et le faisceau de tubes et en ce que la buse est orientée pour projeter le liquide dans le sens circonférentiel de l'enceinte.

6. Générateur de vapeur selon la revendication 5, caractérisé en ce qu'il comprend de plus des lances de projection de liquide de nettoyage insérables dans l'enceinte à travers des trous orthogonaux au trou de passage dudit ensemble insérable (18), les lances étant munies de buses d'orientation fixe destinées à diriger des jets obliques vers la plaque tubulaire et de moyens permettant de les déplacer radialement par rapport à l'enceinte en interrompant leur alimentation en eau lorsque les lances sont au droit de tubes.

7. Générateur de vapeur selon la revendication 6, caractérisé en ce que, le générateur de vapeur étant du type comportant des tubes en U parcourus pàr le fluide primaire et délimitant une rue d'eau (13) suivant un diamètre de l'enceinte, les lances sont prévues pour être insérées par des trous d'oeil le long de la rue d'eau tandis que deux ensembles sont prévus pour être insérés chacun par un trou d'oeil orienté à 90' de la rue d'eau.

8. Générateur de vapeur suivant la revendication 7, caractérisée en ce que, les tubes étant répartis suivant un réseau régulier à maille triangulaire, chaque lance est prévue pour diriger des jets suivant trois directions dont l'une est perpendiculaire à la rue d'eau et les autres à 60' de la première.

9. Générateur de vapeur suivant la revendication 8, caractérisé en ce que chaque lance comprend, pour chacune des trois directions, plusieurs gicleurs (46-52) ayant une orientation sur l'horizontale telle qu'une partie centrale de la plaque reçoive des jets suivant les trois directions, une partie de la plaque éloignée de la rue d'eau reçoive des jets uniquement suivant une direction perpendiculaire à la rue d'eau et les parties restantes reçoivent des jets perpendiculairement à la rue d'eau et suivant une seule direction à 60' de celle-ci.

10. Générateur de vapeur suivant l'une quelconque des revendications 6 à 9, caractérisé en ce qu'il comporte des ensembles insérables démunis de tubes d'injection d'eau.

11. Générateur de vapeur selon l'une quelconque des revendications 6 à 10, comportant, à la partie basse, une cloison transversale et une jupe (54) délimitant avec l'enceinte (1) un espace annulaire, caractérisé en ce qu'il est muni de : deux ensembles (18) d'aspiration et d'injection pénétrant à l'intérieur de la jupe, diamétralement opposés et à proximité de la cloison (56) ; deux ensembles d'aspiration (58) placés sensiblement à l'opposé desdits ensembles d'aspiration et d'injection, à proximité immédiate de la cloison ; et deux buses (60) d'amenée de liquide de nettoyage placées chacune d'un côté de la cloison et débouchant dans ledit espace annulaire sensiblement au milieu de l'intervalle entre un ensemble (18) d'aspiration et d'injection et l'ensemble (58) d'aspiration placé du même côté de la cloison.

## Claims

1. A sludge removal device for an installation for cleaning the tubular plate (2) of a steam generator comprising, in the cylindrical enclosure (1) closed by the plate, a bundle of parallel tubes (7) connected to the plate and through which a primary fluid flows, the device comprising at least one insertable assembly (18) for liquid delivery and suction of the sludge, characterized in that said assembly comprises a suction pipe (20) having a curved part and a conduit (32) located within the pipe, suitable for connection to a cleaning liquid supply, ending in a nozzle (36) for projecting liquid along a direction transverse to the curved part of the pipe, along a path at a low angle with respect to an horizontal direction, and in that the nozzle terminates as a delivery head passing through the lateral wall of the pipe.

2. Device according to claim 1, characterized in that the conduit is held in position in its current portion by apertured centering devices spaced along the conduit.

3. Device according to claim 1 or 2, characterized in that the pipe has terminal c quatre lignes sautees » abutting fingers.

4. Device according to any one of the preceding claims, characterized in that the pipe has terminal abutting fingers.

5. Steam generator provided with a removable device according to any one of claims 1-4, characterized in that the enclosure of the generator is formed with a hole (16, 17) located in the vicinity of the tubular plate, in that said curved part has such a shape that it is insertable into the enclosure through the hole, opens downwardly and ends in the immediate vicinity of the plate, between the enclosure and the bundle of tubes, and in that the nozzle is angularly located for projecting the liquid in the circumferential direction of the enclosure.

6. Steam generator according to claim 5, characterized in that it further comprises cleaning liquid delivery tubes insertable into the enclosure through holes orthogonal to the hole for sais insertable assembly (18), the tubes being provided with fixed orientation nozzles for directing oblique jets towards the tubular plate and means for moving them radially with respect to the enclosure while interrupting the water supply thereto when the delivery tubes are aligned with tubes of the stack.

7. Steam generator according to claim 6, characterized in that, the steam generator being of the type comprising U-tubes circulated by the primary fluid and defining a water lane (13) along a diameter of the enclosure, tubes are provided for insertion through eyeholes aligned with the water lane whereas two assemblies are provided for insertion each through an eyehole at 90' with respect to the water lane.

8. Steam generator according to claim 7, characterized in that, the tubes being distributed in a regular triangular array, each delivery tube is provided for directing jets in three directions one of which is perpendicular to the water lane and the others at 60' from the first one.

9. Steam generator according to claim 8, characterized in that each delivery tube comprises, for each of the three directions, a plurality of nozzles (46-52) having an orientation with respect to the horizontal such that a central part of the plate receives jets in all three directions, a part of the plate distant from the water lane receives jets solely in a direction perpendicular to the water lane and the remaining parts receive jets perpendicular to the water lane and in a direction at 60' therefrom.

10. Steam generator according to any one of claims 6-9, characterized in that it comprises insertable assemblies devoid of water delivery tubes.

11. Steam generator according to any one of claims 6-10, comprising, at the lower part, a transversal partition and a skirt (54) defining an annular space with the enclosure (1), characterized in that it is provided with two suction and delivery assemblies (18) penetrating inside the skirt, diametrically opposite and in the vicinity of the partition (56) ; two suction assemblies (58) placed substantially opposite said suction and injection assemblies, in the immediate vicinity of the partition ; and two cleaning liquid supply nozzles (60) each placed on one side of the partition and opening into said annular space substantially in the middle of the ga between a suction and injection assembly (18) and the suction assembly (58) placed on the same side of the partition.

## Patentansprüche

1. Vorrichtung zum Entfernen von Schlamm für eine Reinigungseinrichtung einer Dampferzeugerrohrplatte (2) mit einem in einem durch die Platte geschlossenen Zylinder (1) angeordneten Bündel paralleler Rohre (7), die mit der Platte verbunden und von einem ersten Fluid durchströmt sind, wobei die Vorrichtung wenigstens eine einführbare Einheit (18) zur Zuführung von Flüssigkeit und zum Ansaugen von Schlamm aufweist, dadurch gekennzeichnet, daß die Einheit ein Ansaugrohr (20) mit einem gekrümmten Bereich und einer im Inneren des Rohrs angeordneten Leitung (32) aufweist, die mit einer Reinigkeitsflüssigkeitszuführung verbindbar und von einer Düse (36) zum Ausstoß der Flüssigkeit in eine zum gekrümmten Bereich des Rohres senkrechte Richtung begrenzt ist, wobei die Flugbahn im Verhältnis zur Horizontalen flach ist, und daß die Düse von einem Ausstoßkopf begrenzt ist, der die Seitenwand des Rohres durchdringt.

2. Vorrichtung nach Anspruch 1, dadurch gekennzeichnet, daß die Leitung in ihrem beweglichen Bereich von mit Öffnungen versehenen, entlang der Leitung verteilten Zentrierungen gehalten ist.

3. Vorrichtung nach Anspruch 1 oder 2, dadurch gekennzeichnet, daß das Rohr von einem verformbaren Abschnitt (44) begrenzt ist.

4. Vorrichtung nach einem der vorangehenden Ansprüche, dadurch gekennzeichnet, daß das Rohr von Stützzapfen begrenzt ist.

5. Dampferzeuger mit einer abnehmbaren Vorrichtung nach einem der Ansprüche 1 bis 4, dadurch gekennzeichnet, daß der Raum des Dampferzeugers von einer Öffnung (16, 1⁷) durchdrungen ist, die in der Nähe der rohrförmigen Platte angeordnet ist, daß der gekrümmte Bereich eine solche Form aufweist, daß er in die äußere Umhüllung durch die öffnung einführbar ist, unterhalb einmündet und dann in unmittelbarer Nähe der Platte zwischen dem Raum und dem Rohrbündel endet, und daß die Düse derart ausgerichtet ist, daß die Flüssigkeit in Umfangsrichtung des Raumes ausgestoßen wird.

6. Dampferzeuger nach Anspruch 5, dadurch gekennzeichnet, daß er mehrere Spritzrohre zum Austreten von Reinigungsflüssigkeit aufweist, die durch rechtwinklig zur Durchtrittsöffnung der einführbaren Einheit (18) angeordnete Öffnungen in den Raum einführbar sind, wobei die Spritzrohre mit Düsen mit fester Orientierung zur Richtung von schrägen Strahlen auf die ringförmige Platte und mit Einrichtungen versehen sind, die es erlauben, diese radial im Verhältnis zum Raum zu verschieben, wobei ihre Wasserzuführung unterbrochen ist, wenn sich die Spritzrohre gegenüber den Rohren befinden.

7. Dampferzeuger nach Anspruch 6 mit U-förmigen Rohren, die von dem ersten Fluid durchströmt werden und einen Wasserweg (13) entsprechend dem Durchmesser des Raumes begrenzen, dadurch gekennzeichnet, daß die Spritzrohre dazu bestimmt sind, in Beobachtungsöffnungen, entlang des Wasserweges eingeführt zu werden, während zwei Einheiten dazu bestimmt sind, jeweils in eine Beobachtungsöffnung eingeführt zu werden, die um 90' gegenüber dem Wasserweg versetzt angeordnet ist.

8. Dampferzeuger nach Anspruch 7 mit entlang eines regelmäßigen dreieckförmigen Maschennetzes verteilten Rohren, dadurch gekennzeichnet, daß jedes Spritzrohr vorgesehen ist, Strahlen in drei Richtungen zu lenken, von denen eine rechtwinklig zum Wasserweg und die beiden anderen im Winkel von 60' zum ersten angeordnet sind.

9. Dampferzeuger nach Anspruch 8, dadurch gekennzeichnet, daß jedes Spritzrohr für jede seiner drei Richtungen mehrere Einspritzdüsen (46-52) aufweist, die eine Orientierung gegenüber der Horizontalen aufweisen, die derart ist, daß ein zentraler Bereich der Platte Strahlen aus allen drei Richtungen erhält, ein Bereich der Platte entlang des Wasserweges Strahlen lediglich aus einer Richtung rechtwinklig zum Wasserweg erhält, und daß die übrigen Bereiche Strahlen rechtwinklig zum Wasserweg und nur in einer Richtung mit 60" gegenüber dem letzten erhalten.

10. Dampferzeuger nach einem der Ansprüche 6 bis 9, dadurch gekennzeichnet, daß er einführbare Einheiten ohne Wassereinspritzrohre aufweist.

11. Dampferzeuger nach einem der Ansprüche 6 bis 10 mit einer transversalen Seitenwand im unteren Bereich und mit einem Mantel (54), der mit dem Raum (1) einen ringförmigen Raum begrenzt, dadurch gekennzeichnet, daß er mit zwei Einheiten (18) zum Ansaugen und Einspritzen, die das Innere des Mantels durchdringen und diametral entgegengesetzt und in der Nähe der Seitenwand (56) angeordnet sind, mit zwei Einheiten (58) zum Ansaugen, die etwa gegenüber den Räumen zum Ansaugen und Einspritzen in unmittelbarer Nähe der Zwischenwand angeordnet sind, und mit zwei Düsen (60) zur Zuführung. von Reinigungsflüssigkeit versehen ist, welche jeweils an einer Seite der Seitenwand angeordnet sind und in den ringförmigen Zwischenraum etwa im Bereich des Zwischenraums zwischen der Einheit (18) zum Ansaugen und Einspritzen und der Einheit (58) zum Ansaugen einmünden, wobei der Zwischenraum an derselben Seite der Seitenwand angeordnet ist.
